# FASCICULE DE BREVET EUROPEEN

(11) **EP 3 542 102 B1**
(45) Date de publication et mention de la délivrance du brevet: **31.08.2022**
(21) Numéro de dépôt: 17797699.0
(22) Date de dépôt: 24.10.2017
(51) Int. Cl.: F21V 14/02

(54) **DISPOSITIF D'ÉCLAIRAGE À OLEDS ORIENTABLES ET ÉMETTRICES ET/OU RÉFLECTRICES DE PHOTONS**
BELEUCHTUNGSVORRICHTUNG MIT AUSRICHTBAREN UND PHOTONENEMITTIERENDEN UND/ODER REFLEKTIERENDEN OLEDS
LIGHTING DEVICE WITH DIRECTABLE AND PHOTON-EMITTING AND/OR REFLECTING OLEDS

(30) Priorité: 17.11.2016 FR 1661124
(43) Date de publication de la demande: 25.09.2019
(73) Titulaire: PSA Automobiles SA, 78300 Poissy (FR)
(72) Inventeur: LE DALL, Christophe, 92150 SURESNES (FR); GONCALVES, Whilk Marcelino, 75013 PARIS (FR); LARRIBEAU, Nathalie, 78310 MAUREPAS (FR)
(86) Numéro de dépôt international: PCT/FR2017/052922
(87) Numéro de publication internationale: WO 2018/091793

(56) Documents cités:
- WO-A1-2014/029677
- DE-A1- 19 737 653
- DE-A1-102008 051 591
- US-A1- 2005 275 562
- US-A1- 2007 126 004

## Description

L'invention concerne les dispositifs d'éclairage qui sont capables de fournir des photons.

Dans ce qui suit, on entend par « dispositif d'éclairage » un dispositif permettant d'éclairer et/ou de participer à une fonction de signalisation et/ou de signature lumineuse, que ce soit en intérieur ou en extérieur.

Dans certains domaines techniques, comme par exemple et non limitativement celui des véhicules, éventuellement de type automobile, on utilise des dispositifs d'éclairage comprenant au moins une source de lumière à diodes électroluminescentes (ou LEDs), éventuellement de type organique (ou OLED (« Organic Light-Emitting Diode »)).

Selon les applications, ces diodes électroluminescentes peuvent éventuellement délivrer des photons de longueurs d'onde différentes et/ou des intensités différentes.

Par ailleurs, selon les applications, ces diodes électroluminescentes peuvent éventuellement être montées sur un unique support déplaçable et/ou être associées à au moins une lentille déplaçable, de manière à orienter les photons qu'elles génèrent suivant différentes directions générales choisies de l'espace. Par exemple, lorsqu'un bloc optique de véhicule comprend un dispositif d'éclairage présentant les caractéristiques mentionnées dans la phrase précédente, il peut assurer une fonction de code de virage, de feu de type mécatronique ou de feu d'alerte, ou encore définir un faisceau lumineux curviligne. Les déplacements précités permettent en effet l'obtention de distributions lumineuses qui sont mieux adaptées aux mouvements du véhicule, par exemple en fonction de sa vitesse et/ou de la forme de la route et/ou de la présence d'obstacle, et/ou qui participent à des effets de style (ou esthétiques) qui peuvent participer à une signature lumineuse.

On connait notamment du document US2005275562A un dispositif d'éclairage conforme au préambule de la revendication 1.

Cependant, la diversité de fonctionnalités offerte par les dispositifs d'éclairage actuels demeure relativement limitée, et notamment ne permet pas de combiner ensemble certaines fonctions, ce qui contraint à utiliser en parallèle plusieurs dispositifs d'éclairage ou des éléments additionnels encombrants, ce qui n'est pas toujours possible.

L'invention a notamment pour but d'améliorer la situation.

Elle propose notamment à cet effet un dispositif conforme au préambule de la revendication 1. La présente invention est caractérisée par la partie caractérisante de la revendication 1.

Grâce à l'orientation dans l'espace des normales aux diodes électroluminescentes organiques combinée à la possibilité d'émettre et/ou de réfléchir des photons de façon contrôlée, on augmente notablement la diversité de fonctionnalités offerte par le dispositif d'éclairage sans pour autant augmenter l'encombrement de façon significative.

Le dispositif d'éclairage selon l'invention peut comporter d'autres caractéristiques qui peuvent être prises séparément ou en combinaison, et notamment :
- ses moyens de positionnement peuvent être propres à orienter les diodes électroluminescentes organiques indépendamment les unes des autres ;
   ➢ ses moyens de positionnement peuvent comprendre des micro-actionneurs en nombre égal au nombre de diodes électroluminescentes organiques et associés respectivement à ces dernières ;
- ses moyens de contrôle peuvent être propres à contrôler le fonctionnement des diodes électroluminescentes organiques indépendamment les unes des autres ;
- ses diodes électroluminescentes organiques peuvent être au nombre de NxM, avec N ≥ 2 et M ≥ 2, et peuvent être agencées sous la forme d'une matrice de N lignes et M colonnes ;
- ses moyens de contrôle peuvent être propres à contrôler l'intensité des photons émis et/ou des photons réfléchis par chacune des diodes électroluminescentes organiques ;
- il comprend la source de lumière.

L'invention propose également un bloc optique de véhicule, éventuellement de type automobile, et comprenant au moins un dispositif d'éclairage du type de celui présenté ci-avant.

L'invention propose également un véhicule, éventuellement de type automobile, et comprenant au moins un bloc optique du type de celui présenté ci-avant.

D'autres caractéristiques et avantages de l'invention apparaîtront à l'examen de la description détaillée ci-après, et des dessins annexés, sur lesquels :
- la figure 1 illustre schématiquement et fonctionnellement, dans une vue en perspective, un exemple de réalisation d'un dispositif d'éclairage selon l'invention avec ses diodes électroluminescentes organiques orientées selon un même angle, et
- la figure 2 illustre schématiquement, dans une vue en perspective, le dispositif d'éclairage de la figure 1 avec ses diodes électroluminescentes organiques orientées selon différents angles.

L'invention a notamment pour but de proposer un dispositif d'éclairage DE comprenant des diodes électroluminescentes organiques (ou OLEDs (« Organic Light-Emitting Diodes »)) DOk et capable de fournir des photons destinés à éclairer et/ou participer à une fonction de signalisation et/ou de signature lumineuse.

Dans ce qui suit, on considère, à titre d'exemple non limitatif, que le dispositif d'éclairage DE est destiné à faire partie d'un bloc optique de véhicule, éventuellement de type automobile. Par exemple, ce bloc optique peut être un feu arrière. Mais l'invention n'est pas limitée à cette application. En effet, un dispositif d'éclairage DE, selon l'invention, peut être un équipement indépendant d'un bloc optique. Dans ce cas, il comporte son propre boîtier, et peut, par exemple, être installé dans différents systèmes, appareils ou installations, en intérieur comme en extérieur.

D'une manière générale, un dispositif d'éclairage DE, selon l'invention, peut faire partie de n'importe quel type de véhicule, terrestre, maritime (ou fluvial), ou aérien, ou de n'importe quel type d'installation (y compris industrielle), ou encore de n'importe quel type de bâtiment.

On a schématiquement et fonctionnellement représenté sur les figures 1 et 2 un exemple de réalisation non limitatif d'un dispositif d'éclairage DE selon l'invention.

Sur ces figures 1 et 2, le repère (X, Y, Z) définit trois directions de l'espace qui sont perpendiculaires entre elles (deux à deux).

Comme cela est illustré sur les figures 1 et 2, un dispositif d'éclairage DE, selon l'invention, comprend au moins deux diodes électroluminescentes organiques DOk, des moyens de positionnement MPk, et des moyens de contrôle MC.

Chaque diode électroluminescente organique (ou OLED) DOk comprend une face avant FV réfléchissante, contenue dans un plan qui est perpendiculaire à une normale, et par laquelle elle émet des photons lorsqu'elle est alimentée en courant (électrique). Elle est préférentiellement non flexible.

On notera, comme illustré non limitativement sur les figures 1 et 2, que les diodes électroluminescentes organiques DOk d'un dispositif d'éclairage DE peuvent être au nombre de NxM, avec N ≥ 2 et M ≥ 2, et peuvent être agencées sous la forme d'une matrice de N lignes et M colonnes. Dans l'exemple illustré, N est égal à 3 et M est égal à 3, et par conséquent k prend des valeurs comprises entre 1 et 9. Lorsque toutes les diodes électroluminescentes organiques DOk sont dans une même orientation initiale (comme dans la figure 1), la matrice peut avoir une face d'émission et de réflexion planaire définie par toutes les faces avant FV. Mais dans une variante de réalisation, la face d'émission et de réflexion de la matrice peut présenter au moins une courbure, éventuellement tridimensionnelle, résultant de positionnements différents des moyens de positionnement MPk.

Les moyens de positionnement MPk sont propres à orienter les diodes électroluminescentes organiques DOk autour de premier et second axes perpendiculaires entre eux afin d'orienter leurs normales dans l'espace selon des premières directions choisies. Ils sont par exemple solidarisés à un support SM qui peut se présenter sous la forme d'un substrat, éventuellement en technologie CMOS (« Complementary Metal Oxide Semiconductor »).

Un tel substrat SM peut, par exemple et comme illustré non limitativement sur les figures 1 et 2, comprendre une partie au moins des moyens de contrôle MC, agencée sous la forme de circuits électroniques intégrés. Mais ces moyens de contrôle MC pourraient être totalement, ou au moins partiellement, déportés, par exemple sur une carte à circuits imprimés, éventuellement de type PCB (« Printed Circuit Board »), rigide ou flexible (« de type « Flex »). Un tel déport permet de réduire l'encombrement de l'ensemble comprenant les moyens de positionnement MPk, les diodes électroluminescentes organiques DOk et le substrat SM.

Sur la figure 1 le premier axe est parallèle à la direction Z (il permet des rotations dans le plan XY, matérialisées par la flèche F1), et le second axe est (ici) parallèle à la direction X (il permet des rotations dans le plan ZY, matérialisées par la flèche F2).

Les moyens de contrôle MC sont propres à contrôler les moyens de positionnement MPk pour qu'ils orientent les normales (des faces avant FV des diodes électroluminescentes organiques DOk) selon les premières directions choisies. De plus, ces moyens de contrôle MC sont également propres à contrôler le fonctionnement des diodes électroluminescentes organiques DOk pour qu'elles émettent des photons par leur face avant FV suivant les premières directions choisies associées et/ou réfléchissent par leur face avant FV, suivant des secondes directions choisies, des photons qui sont issus d'une source de lumière SL.

L'expression « et/ou » signifie ici que selon les besoins fonctionnels à l'instant considéré chaque diode électroluminescente organique DOk va soit seulement émettre des photons, soit seulement réfléchir des photons, soit encore à la fois émettre des photons et réfléchir des photons issus d'une source de lumière SL.

On comprendra que le double contrôle (orientation des normales et fonctionnement des OLEDs DOk) qui est assuré à chaque instant par les moyens de contrôle MC permet avantageusement au dispositif d'éclairage DE d'offrir une grande diversité de fonctionnalités sans pour autant augmenter l'encombrement de façon significative. L'augmentation de l'encombrement résulte en effet de la présence des moyens de positionnement MPk ainsi qu'éventuellement de la présence de la source de lumière SL lorsqu'elle fait partie du dispositif d'éclairage DE, ce qui n'est pas obligatoire. En effet, la source de lumière SL peut faire partie d'un autre dispositif d'éclairage (ici de son bloc optique) qui assure par ailleurs au moins une autre fonctionnalité.

Cette source de lumière SL peut se présenter de différentes manières.

Elle fournit des photons présentant au moins deux longueurs d'onde différentes, de façon contrôlable. Par conséquent, elle peut comprendre une ou plusieurs LEDs (éventuellement organiques (ou OLEDs)), un ou plusieurs guides de lumière (avec leur source de lumière), une ou plusieurs diodes laser, ou une ou plusieurs sources diffuses.

On notera que les moyens de positionnement MPk peuvent être avantageusement propres à orienter les diodes électroluminescentes organiques DOk indépendamment les unes des autres. Dans ce cas, l'orientation de chaque diode électroluminescente organique DOk est contrôlée par les moyens de contrôle MC de façon indépendante des autres diodes électroluminescentes organiques DOk' (avec k' ≠ k), ce qui n'empêche pas qu'à certains moments toutes les normales soient orientées suivant une même première direction choisie si une fonction le requiert (comme dans l'exemple de la figure 1). Cela permet d'augmenter encore plus la diversité de fonctionnalités offerte par le dispositif d'éclairage DE.

Dans l'exemple de la figure 1, toutes les faces avant FV des diodes électroluminescentes organiques DOk présentent une même première orientation suivant une première direction choisie qui est ici parallèle à la direction Z. Dans l'exemple de la figure 2, les faces avant FV des diodes électroluminescentes organiques D01 à D03 présentent une même deuxième orientation suivant une première direction choisie inclinée vers la droite par rapport au plan XY, les faces avant FV des diodes électroluminescentes organiques D04 à D06 présentent une même troisième orientation suivant une autre première direction choisie inclinée vers la gauche par rapport au plan XY, et les faces avant FV des diodes électroluminescentes organiques D07 à D09 présentent une même première orientation suivant la première direction choisie (parallèle à la direction Z).

En présence de la dernière option, les moyens de positionnement MPk peuvent comprendre des micro-actionneurs en nombre égal au nombre de diodes électroluminescentes organiques DOk et associés respectivement à ces dernières (DOk). En d'autres termes, chaque diode électroluminescente organique DOk est associée à son propre micro-actionneur MPk chargé de l'orientation dans l'espace de sa normale. L'utilisation de tels micro-actionneurs MPk permet de limiter l'augmentation d'encombrement que leur présence occasionne.

A titre d'exemple purement illustratif, chaque micro-actionneur MPk peut être du type de ceux qui sont utilisés dans un dispositif à micro-miroirs numérique (ou DMD « Digital Micro-mirror Device »)), bien connu de l'homme de l'art.

Par exemple, les micro-actionneurs MPk peuvent être de type piézoélectrique. En variante, chaque micro-actionneur MPk peut, par exemple, comporter deux micromoteurs à pas ou linéaires, de précision, comme par exemple ceux qui sont fabriqués par la société SONCEBOZ.

On notera également que les moyens de contrôle MC peuvent être propres à contrôler le fonctionnement des diodes électroluminescentes organiques DOk indépendamment les unes des autres. On entend ici par « contrôler le fonctionnement » le fait de contrôler l'alimentation en courant d'une diode électroluminescente organique DOk afin qu'elle émette, ou n'émette pas, de photons si une fonction le requiert. Cela permet d'augmenter encore plus la diversité de fonctionnalités offerte par le dispositif d'éclairage DE, et notamment de réaliser des animations.

On notera également que les moyens de contrôle MC peuvent être propres à contrôler l'intensité des photons émis et/ou des photons réfléchis par chacune des diodes électroluminescentes organiques DOk. L'intensité des photons émis par une diode électroluminescente organique DOk peut, par exemple, être contrôlée au moyen du courant qui l'alimente. L'intensité des photons réfléchis par une diode électroluminescente organique DOk peut, par exemple, être contrôlée au moyen du courant qui alimente la source de lumière SL. Cela permet d'augmenter encore plus la diversité de fonctionnalités offerte par le dispositif d'éclairage DE, et notamment de réaliser des animations.

On notera également que les moyens de contrôle MC peuvent être propres à contrôler les longueurs d'onde des photons qui sont issus de la source de lumière SL de sorte que la lumière résultant des photons émis et des photons réfléchis par chaque diode électroluminescente organique DOk présente une couleur choisie. On comprendra en effet qu'en contrôlant les proportions (ou intensités) de photons de longueurs d'onde différentes (par exemple dans le vert, le bleu et le rouge), on peut contrôler la couleur de la lumière provenant de la face avant d'une diode électroluminescente organique DOk.

Ainsi, on peut utiliser des diodes électroluminescentes organiques DOk émettant des photons de longueur d'onde rouge et réfléchissant des photons issus de la source de lumière SL et présentant des longueurs d'onde verte et bleu. Cela peut notamment permettre d'obtenir n'importe quelle couleur visible, par exemple pour l'affichage en couleur d'informations ou d'icônes différentes, ou de définir des animations par variation de couleurs de façon globale ou localisée, ou encore une personnalisation en fonction des goûts et/ou des besoins des utilisateurs.

On notera également que les diodes électroluminescentes organiques DOk peuvent présenter une même forme (par exemple carrée ou rectangulaire), ou différentes formes (notamment au sein de rangées (ou colonnes) différentes d'une matrice).

L'invention offre plusieurs avantages, parmi lesquels :
- une optimisation des distributions lumineuses sans changement des alimentations électriques et de puissance,
- des animation de style, éventuellement avec des couleurs variables,
- des changements d'aspect, par exemple pour une situation d'urgence,
- de nombreuses possibilités de personnalisation.

## Revendications

1. Dispositif d'éclairage (DE) propre à fournir des photons comprenant une source de lumière (SL) et comprenant i) au moins deux diodes électroluminescentes organiques (DOk) comprenant une face avant (FV) réfléchissante et contenue dans un plan perpendiculaire à une normale, ii) des moyens de positionnement (MPk) propres à orienter lesdites diodes électroluminescentes organiques (DOk) autour de deux axes perpendiculaires afin d'orienter leurs normales dans l'espace selon des premières directions choisies, et iii) des moyens de contrôle (MC) propres à contrôler, d'une part, lesdits moyens de positionnement (MPk) pour qu'ils orientent lesdites normales selon lesdites premières directions choisies, et, d'autre part, le fonctionnement desdites diodes électroluminescentes organiques (DOk) pour qu'elles émettent des photons par leur face avant (FV) suivant lesdites premières directions choisies associées et/ou réfléchissent par leur face avant (FV), suivant des secondes directions choisies, des photons issus de ladite source de lumière (SL), **caractérisé en ce que** lesdits moyens de contrôle (MC) sont propres à contrôler les longueurs d'onde des photons issus de ladite source de lumière (SL) de sorte que la lumière résultant des photons émis et des photons réfléchis par chaque diode électroluminescente organique (DOk) présente une couleur choisie.

2. Dispositif selon la revendication 1, **caractérisé en ce que** lesdits moyens de positionnement (MPk) sont propres à orienter lesdites diodes électroluminescentes organiques (DOk) indépendamment les unes des autres.

3. Dispositif selon la revendication 2, **caractérisé en ce que** lesdits moyens de positionnement (MPk) comprennent des micro-actionneurs en nombre égal au nombre de diodes électroluminescentes organiques (DOk) et associés respectivement à ces dernières (DOk).

4. Dispositif selon l'une des revendications 1 à 3, **caractérisé en ce que** lesdits moyens de contrôle (MC) sont propres à contrôler le fonctionnement desdites diodes électroluminescentes organiques (DOk) indépendamment les unes des autres.

5. Dispositif selon l'une des revendications 1 à 4, **caractérisé en ce que** lesdites diodes électroluminescentes organiques (DOk) sont au nombre de NxM, avec N ≥ 2 et M ≥ 2, et sont agencées sous la forme d'une matrice de N lignes et M colonnes.

6. Dispositif selon l'une des revendications 1 à 5, **caractérisé en ce que** lesdits moyens de contrôle (MC) sont propres à contrôler l'intensité des photons émis et/ou des photons réfléchis par chacune desdites diodes électroluminescentes organiques (DOk).

7. Bloc optique de véhicule, **caractérisé en ce qu'**il comprend au moins un dispositif d'éclairage (DE) selon l'une des revendications précédentes.

8. Véhicule, **caractérisé en ce qu'**il comprend au moins un bloc optique selon la revendication 7.

## Patentansprüche

1. Beleuchtungsvorrichtung (DE), die geeignet ist, Photonen zu liefern, mit einer Lichtquelle (SL) und mit i) mindestens zwei organischen Leuchtdioden (DOk), die eine reflektierende Vorderseite (FV) aufweisen und in einer Ebene senkrecht zu einer Normalen enthalten sind, ii) Positionierungsmittel (MPk), die geeignet sind, die organischen Leuchtdioden (DOk) um zwei senkrechte Achsen auszurichten, um ihre Normalen im Raum nach ersten gewählten Richtungen auszurichten, und iii) Steuermittel (MC), die geeignet sind, einerseits die Positionierungsmittel (MPk) so zu steuern, dass sie die Normalen nach den ersten gewählten Richtungen ausrichten, und andererseits den Betrieb der organischen Leuchtdioden (DOk), damit sie über ihre Vorderseite (FV) Photonen gemäß den zugeordneten ersten gewählten Richtungen aussenden und/oder über ihre Vorderseite (FV) gemäß zweiten gewählten Richtungen Photonen reflektieren, die von der Lichtquelle (SL) stammen, **dadurch gekennzeichnet, dass** die Steuermittel (MC) geeignet sind, die Wellenlängen der von der Lichtquelle (SL) ausgehenden Photonen so zu steuern, dass das Licht, das aus den von jeder organischen Leuchtdiode (DOk) emittierten und reflektierten Photonen resultiert, eine ausgewählte Farbe aufweist.

2. . Vorrichtung nach Anspruch 1, **dadurch gekennzeichnet, dass** die Positionierungsmittel (MPk) geeignet sind, die organischen Leuchtdioden (DOk) unabhängig voneinander auszurichten.

3. . Vorrichtung nach Anspruch 2, **dadurch gekennzeichnet, dass** die Positionierungsmittel (MPk) Mikroaktuatoren umfassen, deren Anzahl gleich der Anzahl der organischen Leuchtdioden (DOk) ist und die jeweils mit den organischen Leuchtdioden (DOk) verbunden sind.

4. . Vorrichtung nach einem der Ansprüche 1 bis 3, **dadurch gekennzeichnet, dass** die Steuermittel (MC) geeignet sind, den Betrieb der organischen Leuchtdioden (DOk) unabhängig voneinander zu steuern.

5. . Vorrichtung nach einem der Ansprüche 1 bis 4, **dadurch gekennzeichnet, dass** die organischen Leuchtdioden (DOk) NxM sind, mit N ≥ 2 und M ≥ 2, und in Form einer Matrix aus N Zeilen und M Spalten angeordnet sind.

6. . Vorrichtung nach einem der Ansprüche 1 bis 5, **dadurch gekennzeichnet, dass** die Steuermittel (MC) geeignet sind, die Intensität der Photonen zu steuern, die von jeder der organischen Leuchtdioden (DOk) emittiert und/oder reflektiert werden.

7. . Optische Einheit eines Fahrzeugs, **dadurch gekennzeichnet, dass** sie mindestens eine Beleuchtungsvorrichtung (DE) nach einem der vorhergehenden Ansprüche umfasst.

8. . Fahrzeug, **dadurch gekennzeichnet, dass** es mindestens eine optische Einheit nach Anspruch 7 umfasst.

## Claims

1. Lighting device (DE) suitable for supplying photons comprising a light source (SL) and comprising i) at least two organic light-emitting diodes (DOk) comprising a reflective front face (FV) and contained in a plane perpendicular to a normal ii) positioning means (MPk) suitable for orienting said organic light-emitting diodes (DOk) about two perpendicular axes in order to orient their normals in space along first selected directions, and iii) control means (MC) suitable for controlling, on the one hand, said positioning means (MPk) so that they orient said normals along said first selected directions and, on the other hand, the operation of said organic light-emitting diodes (DOk) so that they emit photons through their front face (FV) in said first chosen directions and/or reflect through their front face (FV), in second chosen directions, photons from said light source (SL), **characterized in that** said control means (MC) are adapted to control the wavelengths of the photons coming from said light source (SL) so that the light resulting from the photons emitted and the photons reflected by each organic light-emitting diode (DOk) has a selected color.

2. The device according to claim 1, **characterized in that** said positioning means (MPk) are adapted to orient said organic light emitting diodes (DOk) independently from each other.

3. Device according to claim 2, **characterized in that** said positioning means (MPk) comprise micro-actuators in a number equal to the number of organic light-emitting diodes (DOk) and associated respectively with the latter (DOk).

4. Device according to one of the claims 1 to 3, **characterized in that** said control means (MC) are able to control the operation of said organic light-emitting diodes (DOk) independently from each other.

5. Device according to one of claims 1 to 4, **characterized in that** said organic light-emitting diodes (DOk) are NxM in number, with N ≥ 2 and M ≥ 2, and are arranged in the form of a matrix of N rows and M columns.

6. Device according to one of claims 1 to 5, **characterized in that** said control means (MC) are suitable for controlling the intensity of the photons emitted and/or the photons reflected by each of said organic light-emitting diodes (DOk).

7. Vehicle optical block, **characterized in that** it comprises at least one lighting device (DE) according to one of the preceding claims.

8. Vehicle, **characterized in that** it comprises at least one optical block according to claim 7.
